# EUROPÄISCHE PATENTSCHRIFT

(11) **EP 4 305 654 B1**
(45) Veröffentlichungstag und Bekanntmachung des Hinweises auf die Patenterteilung: **29.04.2026**
(21) Anmeldenummer: 22713895.5
(22) Anmeldetag: 10.03.2022
(51) Int. Cl.: H01H 37/10, H01H 37/52, H01H 37/60, H01H 37/20, H05B 1/02

(54) **LEISTUNGSSTEUERGERÄT UND ANORDNUNG EINES SOLCHEN LEISTUNGSSTEUERGERÄTS MIT EINER ELEKTRISCHEN HEIZEINRICHTUNG**
POWER CONTROL UNIT AND ARRANGEMENT OF SUCH A POWER CONTROL UNIT WITH AN ELECTRIC HEATING DEVICE
APPAREIL DE COMMANDE DE PUISSANCE ET AGENCEMENT D'UN TEL APPAREIL DE COMMANDE DE PUISSANCE ÉQUIPÉ D'UN DISPOSITIF DE CHAUFFAGE ÉLECTRIQUE

(30) Priorität: 10.03.2021 DE 102021202314
(43) Veröffentlichungstag der Anmeldung: 17.01.2024
(73) Patentinhaber: E.G.O. Elektro-Gerätebau GmbH, 75038 Oberderdingen (DE)
(72) Erfinder: ABENDSCHÖN, Robin, 75031 Eppingen (DE); FUNK, Mario, 76689 Karlsdorf-Neuthard (DE); MARX, Achim, 75038 Oberderdingen (DE)
(74) Vertreter: Patentanwälte Ruff, Wilhelm, Beier, Dauster & Partner mbB
(86) Internationale Anmeldenummer: PCT/EP2022/056122
(87) Internationale Veröffentlichungsnummer: WO 2022/189541

(56) Entgegenhaltungen:
- EP-A1- 3 177 107
- DE-A1- 19 738 677
- DE-A1- 19 833 983
- US-A- 4 829 279

## Beschreibung

### Anwendungsgebiet und Stand der Technik

Die Erfindung betrifft eine Anordnung eines Leistungssteuergerät zum Steuern bzw. Einstellen einer Leistung einer elektrischen Heizeinrichtung mit einer elektrischen Heizeinrichtung. Insbesondere wird das Leistungssteuergerät zusammen mit der elektrischen Heizeinrichtung in einem Kochfeld angeordnet. Vorteilhaft weist das Kochfeld mehrere Heizeinrichtungen auf, von denen jede ein eigenes ihr zugeordnetes Leistungssteuergerät aufweist.

Derartige Leistungssteuergeräte sind bekannt aus der DE 198 33 983 A1. Sie steuern die Leistung einer elektrischen Heizeinrichtung durch taktenden Betrieb, also indem die Heizeinrichtung entweder mit voller Leistung betrieben wird während einer Einschaltzeit oder ausgeschaltet ist während einer Ausschaltzeit. Das Verhältnis zwischen den beiden Zeiten bestimmt die mittlere dauerhafte Leistung, die die elektrische Heizeinrichtung versorgt und die von der Heizeinrichtung in Wärme umgesetzt wird.

Ein aus dem Stand der Technik bekanntes vorgenanntes Leistungssteuergerät weist eine mechanische Verstelleinrichtung auf, mit der die vorgenannten Dauern der Einschaltzeit und der Ausschaltzeit verändert werden können. Häufig besteht der Wunsch nach einer sehr genauen Einstellmöglichkeit der dauerhaften Leistung der damit gesteuerten elektrischen Heizeinrichtung. Bei hohen oder sehr hohen dauerhaften Leistungen der elektrischen Heizeinrichtung spielt dies keine nennenswerte Rolle, bei sehr niedrigen dauerhaften Leistungen dagegen schon. Solche niedrigen Leistungen werden benötigt für beispielsweise bestimmte Saucen oder zum Schmelzen von Schokolade oder ähnlichen temperaturempfindlichen Nahrungsmitteln.

Aus der DE 197 38 677 A1 ist ein weiteres Leistungssteuergerät für eine elektrische Heizeinrichtung in einem Kochfeld bekannt, das einen als Schnappschalter ausgebildeten Leistungsschalter aufweist. Er weist eine Auslösevorrichtung mit einem Bimetall-Auslöser auf. Eine Heizvorrichtung ist für den Bimetall-Auslöser vorgesehen, die zwei getrennt voneinander ansteuerbare Heizelemente aufweist. So kann eine Beheizung der Auslösevorrichtung unterschiedlich stark erfolgen.

Aus der US 4 829 279 A ist ein nochmals weiteres Leistungssteuergerät bekannt mit einem Leistungsschalter als Schnappschalter und einer Auslösevorrichtung dafür.

Aus der EP 3 177 107 A1 sind ein Induktionskochfeld und ein Verfahren zu seinem Betrieb bekannt, wobei eine bestimmte vorgegebene Kochgefäßtemperatur definiert erreicht werden soll. Das Induktionskochfeld weist eine Steuerung und mehrere Induktionsheizspulen auf, um ein Kochgefäß induktiv zu erwärmen. Eine Steuerung überwacht dabei die Leistungsversorgung für die Induktionsheizspulen. Dabei kann auch eine geringe dauerhafte mittlere Flächenleistung verwendet werden.

### Aufgabe und Lösung

Der Erfindung liegt die Aufgabe zugrunde, eine eingangs genannte Anordnung eines Leistungssteuergeräts mit einer elektrischen Heizeinrichtung zu schaffen, die davon angesteuert wird, mit der Probleme des Standes der Technik gelöst werden können und es insbesondere möglich ist, eine Genauigkeit des Steuerns der Leistung, vorzugsweise im Bereich niedriger Leistungen, zu erhöhen.

Gelöst wird diese Aufgabe durch eine Anordnung mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Das Leistungssteuergerät ist als Baueinheit ausgebildet, insbesondere in einem Gehäuse angeordnet. Es weist einen Leistungsschalter auf, der als Schnappschalter ausgebildet ist bzw. als Schnappfeder. Der Leistungsschalter ist ein mechanischer Schalter. Er weist einen länglichen Schaltarm auf, der an einem Kontakt-Ende einen Leistungsschaltkontakt aufweist. Dieser Leistungsschaltkontakt kann von dem Schaltarm gegen einen Gegen-Kontakt des Leistungssteuergeräts gedrückt werden, wodurch der Leistungsschalter geschlossen ist. Nach dem Öffnen weist der Leistungsschaltkontakt eine gewisse Entfernung zu dem Gegen-Kontakt auf. Schließen und Öffnen erfolgt sehr schnell bzw. schlagartig, was durch die Ausgestaltung als Schnappschalter auf bekannte Art und Weise erreicht wird. Um den Leistungsschalter zu betätigen bzw. auszulösen, ist eine Auslösevorrichtung vorgesehen, die einen Auslöser aufweist. Dieser Auslöser liegt an dem anderen Schaltarm-Ende an und kann einen Schaltvorgang auslösen, also den Leistungsschalter öffnen oder schließen.

Die Auslösevorrichtung weist also den Auslöser auf, der ein Bimetall aufweist oder der von einem Bimetall gebildet wird bzw. aus einem Bimetall besteht, vorteilhaft in länglicher Streifenform bzw. als länglicher Arm. Die Auslösevorrichtung weist des Weiteren eine Heizvorrichtung für den Auslöser auf, wie es an sich aus dem Stand der Technik bekannt ist. Der Auslöser weist ein freies Auslöser-Ende auf, mit dem er an dem vorgenannten Schaltarm-Ende des Schaltarms des Leistungsschalters anliegt zu dessen Auslösen bzw. Betätigen. Ein anderes Ende des Auslösers ist bevorzugt fest an der Auslösevorrichtung angeordnet bzw. befestigt. Die Heizvorrichtung verläuft mit geringem Abstand zu dem Auslöser, vorteilhaft weniger als 2 mm im Zustand des Auslösers bei Raumtemperatur. Des Weiteren kann die Heizvorrichtung länglich ausgebildet sein und zumindest teilweise entlang des Auslösers oder in der prinzipielle gleichen Richtung verlaufen, vorzugsweise zumindest in Überdeckung.

Die Heizvorrichtung weist einen flächigen Träger auf, der eine elektrisch isolierende Oberseite aufweist, auf der ein Heizleiter angeordnet ist. Vorteilhaft ist der Heizleiter als Dickschicht-Heizleiter ausgebildet, alternativ als Dünnschicht-Heizleiter. Bevorzugt ist der Heizleiter auf der von dem Auslöser weg weisenden Oberseite des Trägers der Heizvorrichtung angeordnet. Alternativ kann er auch auf der zu dem Auslöser hin weisenden Seite angeordnet sein, wodurch aufgrund von Wärmestrahlung eine nochmals schnellere Erwärmung des Auslösers erreicht werden kann. Dann ist vorteilhaft eine elektrisch isolierende Abdeckung oder Beschichtung vorgesehen.

Ein möglicher Aspekt der Erfindung besteht darin, dass der Träger aus Keramik besteht und eine Dicke von weniger als 1,5 mm aufweist. Vorteilhaft beträgt die Dicke sogar weniger als 1 mm, besonders vorteilhaft liegt sie zwischen 0,1 mm oder 0,4 mm und 0,75 mm.

Ein Aspekt der Erfindung besteht darin, dass das Leistungssteuergerät ein längliches Kompensationsbimetall aufweist. Dieses Kompensationsbimetall weist ein frei bewegbares Kompensations-Ende und ein gegenüberliegendes Befestigungs-Ende auf. Während das Kompensations-Ende direkt oder indirekt gegen die Auslösevorrichtung angedrückt ist, ist es mit dem anderen Befestigungs-Ende am Leistungssteuergerät befestigt. So kann es beispielsweise an einer stabilen metallischen Brücke befestigt sein, an der auch andere vorgenannte Funktionseinheiten befestigt sind, vorteilhaft die Auslösevorrichtung und der Leistungsschalter. Die Brücke kann eine Schaltbrücke sein, an der bevorzugt auch die Auslösevorrichtung und/oder der Leistungsschalter befestigt sind, vorteilhaft federnd und/oder beweglich. Die Schaltbrücke ist vorteilhaft fest und unbeweglich am Gehäuse, insbesondere an einem Gehäuseboden, angeordnet, Besonders vorteilhaft eingespritzt oder eingesteckt. Das Kompensationsbimetall ist vorzugsweise ein Material SBCL/DS/751-108, wie es von der Fa. Shivalik erhältlich ist. Bevorzugt kann das Kompensationsbimetall mit dem Befestigungs-Ende am Leistungssteuergerät befestigt sein, insbesondere an einer vorgenannten Brücke bzw. Schaltbrücke befestigt sein, die fest an einem Gehäuse des Leistungssteuergeräts befestigt ist, und zwar vorteilhaft unbeweglich. Die Schaltbrücke kann den Anschlag für das Kompensationsbimetall bilden, so dass ein Abstand dazwischen bzw. ein maximaler Weg für das Kompensationsbimetall bis zum Anschlag 1,0 mm beträgt, vorzugsweise maximal 0,8 mm. Er kann mindestens 0,1 mm oder mindestens 0,2 mm betragen.

Das Kompensationsbimetall und die Auslösevorrichtung sind relativ zueinander federbelastet und liegen aneinander an bzw. sind federnd gegeneinander gedrückt. Dieses federbelastete Anliegen wird vorteilhaft erreicht durch eine entsprechend federnde und vorgespannte Ausgestaltung der Auslösevorrichtung bzw. von deren Befestigung am Leistungssteuergerät, beispielsweise mittels eines federnden Metallstreifens. Des Weiteren ist das Kompensationsbimetall derart ausgebildet, dass eine Bewegungsrichtung seines freien Kompensations-Endes in einem Winkel zwischen 0° und 45° zur Bewegungsrichtung desjenigen Bereichs der Auslösevorrichtung ist, an dem das Kompensations-Ende anliegt bzw. angedrückt ist.

Die geringe Dicke des Trägers aus Keramik bewirkt eine geringe Wärmekapazität. Dies wiederum bedeutet, dass sich die Heizvorrichtung sehr schnell aufheizt und somit sehr schnell den bimetallischen Auslöser erwärmen kann, damit sich dieser verformt, um den Leistungsschalter auszulösen bzw. zu betätigen, insbesondere schnell zu öffnen. Damit kann also erreicht werden, dass ab dem Zeitpunkt des Starts des Beheizens der Heizvorrichtung nur wenig Zeit vergeht, vorteilhaft 2 sec bis 5 sec, bis der Leistungsschalter geöffnet wird. Ein schnelles Öffnen des Leistungsschalters bewirkt vor allem eine Erhöhung der Genauigkeit des Steuerns der Leistung der Heizeinrichtung im Bereich niedriger dauerhafter Leistungen.

Das Vorsehen eines Kompensationsbimetalls ermöglicht es nicht nur, unterschiedliche Raumtemperaturen bzw. Umgebungstemperaturen zu berücksichtigen, welche sich im mitteleuropäischen Bereich ohnehin in einem relativ engen Bereich zwischen 5°C und maximal 35°C bewegen. Vielmehr kann beim Einbau in einem Kochfeld das Leistungssteuergerät, das möglicherweise schon längere Zeit in Betrieb ist, insbesondere wenn auch ein darunter angeordneter Backofen für längere Zeit beheizt wird, deutlich höheren Temperaturen von über 50°C ausgesetzt sein. Durchschnittlich entstehen beim Betrieb des Backofens Temperaturen von etwa 80°C im Herd und auch am Leistungssteuergerät, unter Umständen bis zu 125°C. Dies beeinflusst auf nicht vorhersehbare Art und Weise das Verhalten des bimetallischen Auslösers, so dass der Einfluss der Umgebungstemperatur auf den bimetallischen Auslöser durch das Kompensationsbimetall zumindest teilweise, vorteilhaft weitgehend oder sogar vollständig, aufgehoben werden kann. Die genaue Dimensionierung und Materialwahl für das Kompensationsbimetall und dessen Anordnung relativ zur Auslösevorrichtung mit dem bimetallischen Auslöser ist eine Auslegung, die für den Fachmann leicht durchführbar ist. Bevorzugt wird als Material SBCL/DS/751-108 der Fa. Shivalik. Durch das Kompensationsbimetall kann gerade bei geringen Leistungen, die mit dem Leistungssteuergerät eingestellt bzw. bewirkt werden sollen, eine hohe Genauigkeit erreicht werden, vorteilhaft im Bereich der geringsten Leistungen, wenn die Einschaltdauer viel kürzer ist als die Ausschaltdauer.

In vorteilhafter Ausgestaltung weist das Kompensationsbimetall eine spezifische thermische Krümmung zwischen 0,00003/K und 0,00006/K auf, insbesondere von 0,000043/K. Dies ist relativ gering, aber reicht für die Kompensationswirkung aus, wenn die Unterschiede in der Umgebungstemperatur so sind wie vorbeschrieben. Das Vorsehen nur eines dieser beiden Aspekte wird bereits als ausreichend angesehen, die Schaltgenauigkeit des Leistungssteuergeräts der erfinderischen Anordnung zu verbessern, insbesondere im Bereich niedriger dauerhafter Leistungen.

Sind beide Aspekte gemeinsam vorgesehen, so ist diese Verbesserung offensichtlich nochmals stärker.

In Ausgestaltung der Erfindung ist das Kompensationsbimetall derart ausgebildet, dass sich sein freies bewegbares Kompensations-Ende bei steigender Temperatur von der Auslösevorrichtung weg bewegt. Somit bewegt sich das frei bewegbare Kompensations-Ende in etwa in der entgegengesetzten Richtung wie der Auslöser bzw. das freie Auslöser-Ende. Damit kann der Einfluss einer veränderlichen, insbesondere steigenden, Umgebungstemperatur auf den Auslöser bzw. auf die Auslösevorrichtung reduziert oder beseitigt werden, indem er eben kompensiert wird.

In bevorzugter Ausgestaltung der Erfindung ist der gesamte Auslöser als Bimetallstreifen ausgebildet. Er kann gleichbleibende Breite aufweisen und am Auslöser-Ende rundhakenartig gebogen sein, um damit gut bewegbar am Schaltarm-Ende des Schaltarms des Leistungsschalters anzuliegen. Dies ist aber an sich aus dem eingangs genannten Stand der Technik bekannt. In möglicher Ausgestaltung der Erfindung ist die Auslösevorrichtung federnd am Leistungssteuergerät befestigt bzw. gelagert. Hier ist vorteilhaft ein federndes Metall vorgesehen, das auch eine Stromzuführung zur Heizvorrichtung übernehmen kann. Des Weiteren kann an diesem federnden Teil eine Aufnahme für die Heizvorrichtung vorgesehen sein, so dass diese beispielsweise nur eingesteckt werden muss und dann mechanisch gehaltert sowie elektrisch kontaktiert ist. Der Auslöser ist vorteilhaft mit dem federnden Metall dauerhaft verbunden, vorteilhaft punktgeschweißt.

Das Kompensationsbimetall ist bevorzugt mit dem Befestigung-Ende starr am Leistungssteuergerät befestigt, beispielsweise an einer Kontaktbrücke oder an einem Kontaktstecker angeschweißt. Somit reicht die federnde Lagerung der Auslösevorrichtung aus, damit die Auslösevorrichtung federbelastet gegen das Kompensationsbimetall anliegt

In möglicher Weiterbildung der Erfindung kann an dem freien Ende des Kompensationsbimetalls ein verstellbarer Anschlag vorgesehen sein, der zum direkten Anliegen oder Andrücken an dem Auslöser dient. Der verstellbare Anschlag kann eine Schraube mit Längsrichtung vom Kompensationsbimetall hin zu der Anlage am Auslöser sein, beispielsweise eine von außen zur Justierung einstellbare Madenschraube. Vorteilhaft sind dieser verstellbare Anschlag bzw. die Schraube rechtwinklig zu einer Fläche bzw. einem Verlauf des Kompensationsbimetalls ausgerichtet.

In weiterer möglicher Weiterbildung der Erfindung kann das Leistungssteuergerät dazu ausgebildet sein, häufiger als einmal pro Minute den Leistungsschalter zu schließen und zu öffnen, wenn eine mittlere dauerhafte gesteuerte Leistung weniger als 20% der maximalen oder Dauerleistung beträgt. Vorteilhaft ist dies vorgesehen, wenn die mittlere gesteuerte dauerhafte Leistung weniger als 10% oder sogar weniges als 6% der maximalen dauerhaften Leistung beträgt. Dadurch, dass das Leistungssteuergerät nun schneller schalten kann bzw. schneller auslösen kann, kann auch häufiger geschaltet werden und somit kann durch Takten auch eine relativ geringe dauerhafte Leistung genauer eingestellt werden. Der weitere Vorteil eines solchen häufigeren Schaltens besteht darin, dass nicht nur die auf Dauer gesehene mittlere bzw. dauerhafte Leistung genauer eingestellt werden kann, sondern aufgrund von thermischen Trägheiten die Temperaturschwankungen an einem von der Heizeinrichtung beheizten Kochgefäß geringer ausfallen. Dies ist für ein darin zu erwärmendes oder beheizendes Gargut besser und schonender, weil die Erwärmung eben gleichmäßiger erfolgt.

Alternativ kann die vorgenannte Häufigkeit des Schaltens bei der geringen vorgenannten mittleren dauerhaften gesteuerten Leistung auch so sein, dass der Leistungsschalter seltener als einmal pro Minute geschlossen und geöffnet wird. Dann kann eine Zykluszeit länger als eine Minute sein, vorteilhaft kann sie zwischen einer Minute und eineinhalb oder sogar zwei Minuten liegen.

Vorteilhaft kann eine Toleranz der Leistungseinstellung auf der niedrigsten Einstellposition des Leistungssteuergeräts in einem Toleranzbereich von +/- 2,5% des Nennwertes der Leistung liegen, vorzugsweise bei +/- 1,5% des Nennwertes liegen.

Eine Heizleistung der Heizvorrichtung kann bei Raumtemperatur zwischen 4 W und 40 W liegen, vorzugsweise zwischen 5 W und 25 W. Zusätzlich oder alternativ kann der Heizleiter der Heizvorrichtung einen positiven Temperaturkoeffizienten seines elektrischen Widerstands aufweisen. So kann sich bei einem Ausführungsbeispiel im Betrieb die Heizleistung des Heizleiters reduzieren von etwa 20 W bei Raumtemperatur auf knapp 10 W bei einer Betriebstemperatur zwischen 400°C und 500°C.

Durch eine feste Zuordnung eines Leistungssteuergeräts zu einer Heizeinrichtung kann zusätzlicher Verschaltungsaufwand eingespart werden. Des Weiteren kann bei einer solchen Anordnung in einem Kochfeld mit mehreren Heizeinrichtungen vorgesehen sein, dass nur manche der Heizeinrichtungen mit einem Leistungssteuergerät der erfinderischen Anordnung versehen sind und die anderen Heizeinrichtungen mit einem konventionellen Leistungssteuergerät. So können manche der Heizeinrichtungen eben speziell dazu ausgelegt sein, im niedrigen Leistungsbereich sehr genau zu arbeiten.

Eine Heizeinrichtung ist vorteilhaft ein Strahlungsheizeinrichtung, wobei besonders vorteilhaft sämtliche Heizeinrichtungen des Kochfeldes Strahlungsheizeinrichtungen sind. Jeder Strahlungsheizeinrichtung ist ein eigenes Leistungssteuergerät zugeordnet. Es ist erfindungsgemäß vorgesehen, dass eine dauerhafte Flächenleistung einer Heizeinrichtung bei niedriger oder maximal niedriger Einstellung des Leistungssteuergeräts kleiner als 0,5 W/cm² ist, insbesondere kleiner als 0,25 W/cm² ist, vorzugsweise kleiner als 0,2 W/cm² ist. Wie eingangs ausgeführt worden ist, kann gerade bei solchen kleineren oder sehr kleinen dauerhaften mittleren Flächenleistungen mit dem Leistungssteuergerät der erfinderischen Anordnung eine hohe Genauigkeit und Konstanz einer Leistungseinstellung erreicht werden.

Durch die reduzierte Masse des Trägers der Auslösevorrichtung kann ein um 20% bis 30% schnelleres Ansteigen der Aufheizkurve der Heizvorrichtung erreicht werden. Somit sind der Wärmedurchsatz bzw. die allgemeine Wärmeübertragung in Richtung zum Auslöser deutlich schneller, sodass der Auslöser auch schneller reagiert.

Ein Verhältnis einer Einschaltzeit zur Summe aus Einschaltzeit und Ausschaltzeit, auch ED-Wert genannt, kann unter 5% liegen und somit kann eine sehr genaue Einstellung einer niedrigen Leistung möglich sein. Aufgrund der reduzierten Masse des Trägers kann die Schnelligkeit auch erhöht werden, ohne eine maximale Temperatur des Heizleiters bzw. der Heizvorrichtung für den Bimetall-Auslöser nennenswert zu erhöhen. Vorteilhaft liegt sie maximal nur 10K über einer normalen maximalen Temperatur.

In Weiterbildung der Erfindung kann das Leistungssteuergerät ein Gehäuse für den Leistungsschalter und die Auslösevorrichtung aufweisen, wobei das Gehäuse aus Kunststoff besteht, vorzugsweise aus thermoplastischem Kunststoff wie beispielsweise aus Polyphenylensulfid. Dieses ist als Material Lusep GP 4650 NA von der Fa. LG Chemical erhältlich. Das Gehäuse kann einen Geräteboden aufweisen, insbesondere einstückig ausgebildet, auf dem der Leistungsschalter und die Auslösevorrichtung befestigt sind. Der Geräteboden besteht vorzugsweise aus demselben Material wie das Gehäuse.

Bei einer erfindungsgemäßen Anordnung mit einer elektrischen Heizeinrichtung und mit einem vorbeschriebenen Leistungssteuergerät ist das Leistungssteuergerät fest der Heizeinrichtung zugeordnet und mit dieser elektrisch verbunden. Vorteilhaft ist eine solche Anordnung ein Kochfeld mit mehreren elektrischen Heizeinrichtungen und jeweils einem Leistungssteuergerät pro Heizeinrichtung. Vorteilhaft sind die Heizeinrichtungen Strahlungsheizeinrichtungen, erfindungsgemäß zumindest diejenigen, die mit einem Leistungssteuergerät der erfinderischen Anordnung gesteuert werden.

Eine dauerhafte mittlere Flächenleistung einer Heizeinrichtung, die mit einem erfindungsgemäßen Leistungssteuergerät gesteuert wird, ist erfindungsgemäß bei niedriger oder maximal niedriger Einstellung des Leistungssteuergeräts kleiner als 0,5 W/cm², insbesondere kleiner als 0,25 W/cm² sein. Vorzugsweise kann sie sogar kleiner als 0,2 W/cm² sein.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Innenansicht eines Leistungssteuergeräts der erfinderischen Anordnung mit geschlossenen Kontakten,
- Fig. 2: das Leistungssteuergerät aus Fig. 1 mit erwärmten Bimetallen und geöffneten Kontakten,
- Fig. 3: eine vereinfachte schematische Darstellung der Anordnung von Kompensationsbimetall einerseits und Auslöser andererseits mit spiegelbildlich ausgebildeten Bimetallen,
- Fig. 4: eine Draufsicht und eine Seitenansicht einer Heizvorrichtung,
- Fig. 5: eine Seitenansicht eine Leistungssteuergeräts der erfinderischen Anordnung als Baueinheit,
- Fig. 6: eine Draufsicht auf ein erfindungsgemäßes Kochfeld mit vier Strahlungsheizeinrichtungen und je einem Leistungssteuergerät,
- Fig. 7: ein Diagramm mit einem Verlauf der mittleren Temperatur eines Heizleiters der Heizvorrichtung abhängig von der Versorgungsspannung und einer Dicke eines Keramikträgers und
- Fig. 8: ein Diagramm ähnlich Fig. 7 mit höherer Auflösung und bei Betrachtung einer deutlich geringeren Zeit zu Beginn des Aufheizens.

### Detaillierte Beschreibung der Ausführungsbeispiele

In der Fig. 1 ist ein Leistungssteuergerät 11 der erfinderischen Anordnung im geöffneten Zustand dargestellt, so dass das Innenleben von vorne erkennbar ist. Das Leistungssteuergerät 11 bildet eine Baueinheit mit einem Gehäuse 12 und einem Geräteboden 13, auf dem die meisten der hier dargestellten Funktionseinheiten bzw. Bauteile angeordnet oder befestigt sind. Diese bestehen aus Kunststoff, vorteilhaft aus Polyphenylensulfid wie beispielsweise Lusep GP4650 NA. Dadurch ist eine gute Beständigkeit gegen hohe Temperaturen gegeben. Das Leistungssteuergerät 11 weist als zentralen Teil einen Leistungsschalter 14 auf, wie er an sich aus dem Stand der Technik bekannt ist. Der Leistungsschalter 14 weist einen Schaltarm 15 auf, der rechts ein Schaltarm-Ende 17 und links ein Kontakt-Ende 22 hat. Etwas rechts neben einem Schaltkontakt 23 am Kontakt-Ende 22 ragt ein Teil des Schaltarms 15 brückenartig oder bogenartig als Schnappelement 19 nach oben heraus und ist mit seinem rechten freien Ende gegen eine Abstützung 20 abgestützt, und zwar mit einer Schneidenlagerung. Zu beiden Seiten verlaufen die Teile des Schaltarms 15 an dem Schnappelement 19 und der Abstützung 20 vorbei. Wenn der Punkt, an dem das Schnappelement 19 an der Abstützung 20 anliegt, unterhalb der Fläche des Schaltarms 15 in diesem Bereich ist, dann ist das Kontakt-Ende 22 mit dem Leistungsschaltkontakt 23 nach oben gedrückt, und zwar durch die Kraft des federnd gebogenen Schnappelements 19. Dann liegt der Leistungsschaltkontakt 23 an einem Gegenkontakt 25 an, der fest an einer feststehenden Gegenkontaktbrücke 26 angeordnet ist. Die Gegenkontaktbrücke 26 ist im Geräteboden 13 eingegossen oder eingespritzt und kann gemäß Fig. 5 hinten als Steckanschluss S zum elektrischen Anschluss herausstehen.

Ist der Punkt, an dem sich das Schnappelement 19 an der Abstützung 20 abstützt, oberhalb der Fläche des links und rechts daneben verlaufenden Schaltarms 15, wie dies die Fig. 2 zeigt, so drückt die Federkraft des Schnappelements 19 das Kontakt-Ende 22 nach unten. Der Kontakt des Leistungsschaltkontakts 23 zu dem Gegenkontakt 25 ist somit gelöst, und es befindet sich ein ausreichender Kontaktabstand dazwischen, der Schalter bzw. der Leistungsschalter 14 ist also geöffnet.

Auf bekannte Art und Weise befindet sich der Leistungsschalter 14 auf einem Schaltarmträger 28, der mittels einer Federlagerung 29 an einer Schaltbrücke 30 befestigt ist. Die Federlagerung 29 besteht aus dünnem federndem Metall. Die Schaltbrücke 30 ist ähnlich wie die Gegenkontaktbrücke 26 im Geräteboden 13 befestigt bzw. eingespritzt und kann auf einer Rückseite des Leistungssteuergeräts 11 als Steckanschluss S herausstehen.

Der Schaltarmträger 28 weist eine nach unten stehende Ausbuchtung 28' auf, die an einem Außenumfang einer Schaltwalze 32 anliegt, und zwar federnd durch die Federkraft der Federlagerung 29. Die Schaltwalze 32 weist einen veränderlichen Durchmesser auf, wie dies aus dem Stand der Technik bekannt ist. Sie ist auf einer Schaltwelle 33 gelagert, welche mittels des Knebels K von einer Bedienperson gedreht werden kann, siehe auch Fig. 5 und 6. Je nach Durchmesserveränderung der Schaltwalze 32 werden dann der Schaltarmträger 28 sowie der gesamte Leistungsschalter 14 nach oben oder nach unten bewegt, was eine Verstellung des vorgenannten ED-Werts bewirkt und somit ein Einstellen einer unterschiedlichen dauerhaften Leistung an einer von dem Leistungssteuergerät 11 angesteuerten Heizeinrichtung. Der hier dargestellte Zustand entspricht einem Drehwinkel von etwa 50° und einer relativ niedrigen dauerhaften Leistung, die beispielsweise 10% bis 20% einer maximalen dauerhaften Leistung der Heizeinrichtung entspricht. Je geringer die Dicke der Schaltwalze 32 ist, desto weiter bewegt sich der Schaltarmträger 28 samt Schaltarm 15 nach unten und desto länger dauert es, bis das Schaltarm-Ende 17 so nach unten gedrückt ist, dass sich die Kontakte 23 und 25 trennen. Dies ist aber aus dem Stand der Technik bekannt.

Das Schaltarm-Ende 17 wird von der Auslösevorrichtung 35 nach unten gedrückt, und zwar von einem Auslöser 37 bzw. dessen rechtem unteren Hakenende 38, das von oben auf das Schaltarm-Ende 17 drückt. Der Auslöser 37 ist ein länglicher Bimetallstreifen mit gleichbleibender Breite in der hier dargestellten Form. Mit seinem linken Ende ist er mit einer Federlagerung 40 verbunden, vorteilhaft festgeschweißt, die wiederum an der Schaltbrücke 30 befestigt ist. Sie versucht die Auslösevorrichtung 35 federnd nach oben zu drücken. Der Auslöser 37 ist so ausgebildet, wie nachfolgend noch mit Bezug zur Fig. 3 erläutert wird, dass er sich bei fixem linkem Ende mit dem rechten Bereich, insbesondere mit dem Hakenende 38, bei steigender Temperatur nach unten biegt.

Neben dem Auslöser 37 weist die Auslösevorrichtung 35 noch eine Aufnahme 41 auf, die am Ende der Federlagerung 40 von dieser gebildet ist. In diese Aufnahme 41 ist auf an sich bekannte Art und Weise eine Heizvorrichtung 43 zur Befestigung eingesteckt, welche in Fig. 4 näher dargestellt ist. Die Heizvorrichtung 43 liegt dabei im Wesentlichen im linken Bereich an der Oberseite des Auslösers 37 an, ist aber nicht daran befestigt. Am rechten Ende liegt ein Federende 53 einer Kontaktfeder 52 auf der Oberseite der Heizvorrichtung 43 an. Die Kontaktfeder 52 ist rechts unten an einer Kontaktbrücke 55 befestigt, wobei die Kontaktbrücke 55 wiederum vorteilhaft in den Geräteboden 13 eingegossen oder eingespritzt ist und an einer Rückseite als Steckanschluss S hervorsteht. Oben rechts ist die Kontaktfeder 52 an einem Lagerstift 54 gelagert, um den sie mehrfach gewickelt ist. Die Federkraft des Federendes 53 drückt dabei nach unten. Die Kontaktfeder 52 bildet den einen elektrischen Kontakt an die Heizvorrichtung 43. Der andere elektrische Kontakt wird gebildet von der Aufnahme 41 samt Federlagerung 40.

An der Schaltbrücke 30 ist oben noch ein Kompensationsbimetall 58 befestigt, welches in etwa rechtwinklig ausgebildet ist. An seinem rechten Ende ist in das Kompensationsbimetall 58 eine Justierschraube 59 eingedreht, die hier als Madenschraube bzw. als Innensechskantschraube ausgebildet ist. Die Justierschraube 59 liegt an der Aufnahme 41 an. Durch Eindrehen oder Ausdrehen der Justierschraube 59 kann bei unbeweglichem Kompensationsbimetall 58 die Auslösevorrichtung 35 nach unten bzw. hin zum Schaltarm 15 und zur Schaltwalze 32 bewegt werden oder davon weg. So kann eine Justierung des Leistungssteuergeräts 11 auf die Auslösetemperatur bzw. den Auslösepunkt erfolgen, also die Genauigkeit des Leistungssteuergeräts 11 justiert werden.

Der bimetallische Aufbau des Kompensationsbimetalls 58 kann aus der Fig. 3 besser ersehen werden. Das Kompensationsbimetall 58 kann eine spezifische thermische Krümmung zwischen 0,00003/K und 0,00006/K aufweisen. Es kann vorteilhaft das vorgenannte SBCL/DS/751-108 der Fa. Shivalik sein. Die Schichtfolge ist, wie die jeweilige Schraffierung verdeutlicht, genau gespiegelt zu derjenigen des darunter angeordneten Auslösers 37. Während sich also der Auslöser 37 bei Erwärmung ausgehend von der Befestigung an der Federlagerung 40 mit seinem linken freien Ende nach unten weg biegt, biegt sich das Kompensationsbimetall 58 ausgehend von dem linken befestigten Ende nach oben. So kann ein Kompensationsabstand KA, also ein Abstand zwischen Kompensationsbimetall 58 und seinem Anschlag, in einem Bereich zwischen 0 und 1,0 mm vorgesehen werden, vorzugsweise zwischen 0 und 0,8 mm, bis an den Anschlag. Dieser Anschlag ist hier gebildet durch die Schaltbrücke 30, insbesondere durch deren rechtes äußerstes Ende, was aus der Fig. 2 zu ersehen ist, wobei die Schaltbrücke 30 und somit der Anschlag nicht nachgibt. Weiter als bis zu diesem Anschlag kann sich das Kompensationsbimetall 58 also nicht verformen bzw. verbiegen und dabei eben maximal den genannten Kompensationsabstand KA zurücklegen. Der Kompensationsabstand KA ist durch die lichte Weite zwischen dem Ende der Schaltbrücke 30 und der Oberseite des Kompensationsbimetalls 58 gebildet, siehe auch Fig. 1, wo das Kompensationsbimetall 58 am Anschlag anliegt, also maximal weit ausgelenkt ist, wodurch auch die Auslösevorrichtung 35 maximal weit nach oben ausgelenkt ist.

Diese Biegebewegung ist jeweils durch die Pfeile rechts daneben veranschaulicht. Steigt nun die Temperatur am Leistungssteuergerät 11 stark an, beispielsweise weil es schon längere Zeit in Betrieb ist und weil ein unter einem Kochfeld angeordneter Backofen eine Weile stark aufgeheizt ist, so verbiegt sich der bimetallische Auslöser 37 allein durch die höhere Umgebungstemperatur etwas nach unten. Das Kompensationsbimetall 58 biegt sich dafür etwas nach oben, maximal bis an den durch die Schaltbrücke 30 gebildeten Anschlag. Es ist nun so ausgelegt und angeordnet, dass der am Auslöser 37 ergebende Effekt durch das Kompensationsbimetall 58 neutralisiert wird bzw. sich die beiden aufgrund der höheren Umgebungstemperatur ergebenden Bewegungen aufheben bzw. kompensieren.

Während in Fig. 1 ein Zustand des Leistungssteuergeräts 11 dargestellt ist, wenn es eingeschaltet ist und wenn eine Temperatur am Kompensationsbimetall 58 etwa 25°C beträgt, so ist in Fig. 2 ein Zustand dargestellt, bei dem am Kompensationsbimetall 58 eine Temperatur von 125°C herrscht. Diese kann erreicht werden bei beispielsweise 170°C an der Heizvorrichtung 43 selbst. Des Weiteren ist durch den geschlossenen Leistungsschalter 14, wenn also der Leistungsschaltkontakt 23 und der Gegenkontakt 25 aneinander anliegen, die Heizvorrichtung 43 in Betrieb und heizt den Auslöser 37 deutlich stark auf. Dies geschieht durch die erfindungsgemäße Konstruktion mit dem dünnen Träger der Heizvorrichtung 43 besonders schnell.

Durch das schnelle Aufheizen hat sich der der Auslöser 37 schnell nach unten gebogen, und zwar so weit, dass er auf vorbeschriebene Art und Weise den Leistungsschalter 14 geöffnet hat. Der Leistungsschaltkontakt 23 hat sich von dem Gegenkontakt 25 gelöst. Bei geöffnetem Leistungsschalter 14 wird die Heizvorrichtung 43 nicht mehr beheizt, wodurch sich der Auslöser 37 wieder abkühlt und sich wieder nach oben biegt. Zu einem bestimmten Zeitpunkt, wenn nämlich der Anlagepunkt des Schnappelements 19 an der Abstützung 20 wieder unterhalb die Fläche des Schaltarms 15 daneben wandert, schließt der Leistungsschalter 14 wieder. Dann wird auch wieder die Heizvorrichtung 43 mit erneuter Erwärmung des Auslösers 37 betrieben.

Wie zu erkennen ist, hat sich aufgrund der relativ hohen Temperatur von 125°C das Kompensationsbimetall 58 deutlich nach oben gebogen. Dadurch kann die Federkraft der Federlagerung 40 die gesamte Auslösevorrichtung 35 weiter nach oben drücken. Ohne diese Kompensationswirkung hätte das Hakenende 38 des Auslösers 37 das Schaltarm-Ende 17 noch weiter heruntergedrückt bzw. der Leistungsschalter 14 wäre zwar früher geöffnet worden, aber nur aufgrund der starken Erwärmung. Es wäre also ein deutlich anderes Schaltverhalten gegeben als im kühlen Zustand, was sich bei niedrigen dauerhaften Leistungen eben störend bemerkbar macht. Bei den eingangs genannten sehr niedrigen oder minimalen Leistungen von beispielsweise 5% der maximalen dauerhaften Leistung machen sich Abweichungen noch viel stärker und störender bemerkbar.

Der eingangs als zweiter genannte Aspekt mit dem Kompensationsbimetall 58 ist also erläutert worden. Der eingangs genannte erste Aspekt wird mit Bezug zur Fig. 4 erläutert. Dort ist die Heizvorrichtung 43 dargestellt, welche einen Keramikträger 44 aufweist. Dieser kann beispielsweise aus Siliziumnitrid bestehen und elektrisch isolierend sein. Der Keramikträger 44 ist länglich und rechteckig mit einer Breite B und einer Länge L sowie einer Dicke D. Diese Dicke D beträgt hier 0,63 mm und ist somit deutlich dünner als übliche Substrate, deren Dicke bei mehr als 1 mm oder sogar mehr als 1,5 mm liegt. Auf einer Oberseite 45 des Trägers ist links ein erstes Kontaktfeld 48 und rechts ein zweites Kontaktfeld 49 aufgebracht, jeweils nahe am Ende. Dazwischen verläuft ein darauf aufgebrachter Heizleiter 50, der als Dickschicht-Heizelement ausgebildet ist. Er hat PCT-Eigenschaften. Seine Leistung kann bei wenigen Watt liegen, beispielsweise bei 5 W oder 10 W.

Das linke erste Kontaktfeld 48 ist mittels der Aufnahme 41 elektrisch kontaktiert. Am rechten zweiten Kontaktfeld 49 liegt die Kontaktfeder 52 mit dem Federende 53 an zur elektrischen Kontaktierung. Die Anordnung der Heizvorrichtung 43 im Leistungssteuergerät 11 nach Fig. 1 ist dabei derart, dass die Oberseite 45 mit dem Heizleiter 50 von dem Auslöser 37 darunter weg weist, dieser also nahe an der Unterseite 46 des Keramikträgers 44 verläuft. Eine noch schnellere Aufheizung des Auslösers 37 könnte zwar dadurch erreicht werden, dass der Heizleiter 50 an der ihm zugewandten Unterseite 46 des Keramikträgers 44 angeordnet wäre. Insbesondere eine elektrische Kontaktierung mittels der Kontaktfeder 52 wäre dann schwieriger, wenngleich nicht unmöglich. Die Oberfläche des Heizleiters 50 müsste dann natürlich elektrisch isoliert sein gegenüber dem bimetallischen Auslöser 37, der zumindest eine teilweise elektrisch leitende Oberfläche aufweisen kann.

In der Fig. 5 ist ein gesamtes Leistungssteuergerät 11 in stark vereinfachter Seitenansicht dargestellt. An einer Rückseite des Gehäuses 12 stehen mehrere Steckanschlüsse S heraus, die in dem Geräteboden 13 gemäß Fig. 1 eingegossen oder eingespritzt sind. An ihnen wird der elektrische Anschluss des Leistungssteuergeräts 11 vorgenommen.

Vorne auf der Schaltwelle 33 ist ein Knebel K aufgesetzt, der als manuelle Handhabe dient. Durch Verdrehen werden die Schaltwelle 33 und somit auch die Schaltwalze 32 gedreht und der Leistungsschalter 14 in seiner Position, insbesondere in seiner Entfernung zum Auslöser 37, verändert.

In Fig. 6 ist ein erfindungsgemäßes Kochfeld 60 als eingangs genannte erfindungsgemäße Anordnung dargestellt. Das Kochfeld 60 weist eine Kochfeldplatte 61 auf mit vier Strahlungsheizeinrichtungen 62a, 62b, 62c und 62d an bzw. unter der Kochfeldplatte 61. Derartige Strahlungsheizeinrichtungen sind seit langem bekannt und bildeten eine lange Zeit den Standard für derartige Beheizungen. Hierzu wird beispielsweise auf die EP 590315 A2 verwiesen.

Vorne an dem Kochfeld 60 sind vier Leistungssteuergeräte 11a, 11b, 11c und 11d mit jeweils einem Knebel Ka, Kb, Kc und Kd angeordnet. Dabei ist das Leistungssteuergerät 11a mit dem Knebel Ka der Strahlungsheizeinrichtung 62a zugeordnet zu deren Betrieb usw.

In der Fig. 7 ist ein Diagramm dargestellt für einen Verlauf der mittleren Temperatur des Heizleiters 50 der Heizvorrichtung 43 über der Zeit. Die durchgezogenen Kurven entsprechen dabei einer Heizvorrichtung gemäß dem Stand der Technik mit einem Keramikträger, der eine Dicke von 1,5 mm aufweist. Die untere dünn durchgezogene Kurve entspricht einem Verlauf bei Betrieb mit einer Spannung von 230V. Diese Kurve erreicht eine Temperatur von etwas über 330°C nach etwa 150 sec. Um eine theoretisch mögliche Leistungserhöhung zu simulieren, wird eine höhere Spannung 280V verwendet und dann ergibt sich ein Temperaturverlauf entsprechend der oberen dicken durchgezogenen Kurve. Diese Kurve erreicht eine Temperatur von 370°C.

Gestrichelt dargestellt sind die Kurven für die Heizvorrichtung der erfinderischen Anordnung mit dem dünnen Keramikträger. Die dünn gestrichelte Kurve ist bei einem Betrieb mit Netzspannung von 230V. Die auf Dauer erreichte Temperatur beträgt etwa 330°C, und dies nach drei Minuten bis vier Minuten. Wird auch hier die Versorgungsspannung von 230V auf 280V erhöht, so steigt die Temperatur an, die maximale dauerhafte Temperatur liegt dann bei knapp 400°C. Dies ist die dick gestrichelte Kurve. Sie wird nach einer ähnlichen Zeit erreicht.

Aus den Kurven, insbesondere bei Beginn des Aufheizens, ist zu ersehen, dass eine Reduzierung der Dicke der Heizvorrichtung erheblich höhere Auswirkungen auf das schnelle Ansteigen der Temperatur aufweist, als wenn nur die Heizleistung erhöht wird. Diesbezüglich wird auch noch auf die Fig. 8 verwiesen, in der ebenfalls die Temperatur über der Zeit dargestellt ist, allerdings in anderem Maßstab und bei einer Versorgungsspannung von 230V. Dies ist also die Temperatur der Heizvorrichtung selbst. Links ist gestrichelt der Temperaturverlauf für den dünnen Keramikträger 44 der Heizvorrichtung 43 der erfinderischen Anordnung dargestellt. Mit diesem ist bereits nach einer Zeit von 4 sec eine Temperatur von 120°C erreicht, und nach 8 sec eine Temperatur von 170°C. Um die Temperatur von 120°C zu erreichen, braucht eine Heizvorrichtung mit einem konventionellen dickeren Keramikträger gemäß dem Stand der Technik etwa 7,5 sec, also 3,5 sec länger. Die höhere Temperatur von 170°C wird nach 13 sec erreicht, dies sind also schon 5 sec Zeitunterschied.

Daraus ist zu ersehen, dass die Verringerung der Dicke des Trägers der Heizvorrichtung 43 einen großen und besseren Effekt bewirkt als lediglich einen leistungsfähigeren Heizer bzw. einen leistungsfähigeren Heizleiter zu verwenden. Die Erhöhung der Leistung der Heizvorrichtung bzw. des Heizleiters bewirkt zwar zugegebenermaßen auch ein schnelleres Aufheizen und somit ein schnelleres Schalten des Leistungssteuergeräts. Die damit einhergehenden Effekte der höheren Endtemperatur und somit stärkeren Aufheizung des Inneren des Leistungssteuergeräts, welches üblicherweise und vorteilhaft ein Gehäuse aus Kunststoff aufweist, sind jedoch sehr nachteilig im Vergleich dazu.

Vorteilhaft ist vorgesehen, dass der Heizleiter 50 PTC-Eigenschaften seines elektrischen Widerstands aufweist. So ist sichergestellt, dass die Heizvorrichtung sozusagen nicht durchgeht beim Betrieb aufgrund zu starker Erwärmung.

## Patentansprüche

1. **Anordnung** eines Leistungssteuergeräts (11) mit einer elektrischen Heizeinrichtung (62),
wobei das Leistungssteuergerät (11):
- zum Steuern einer Leistung der elektrischen Heizeinrichtung (62) ausgebildet ist und fest der Heizeinrichtung (62) zugeordnet ist und mit dieser elektrisch verbunden ist,
- als Baueinheit ausgebildet ist,
- einen Leistungsschalter (14) aufweist, der als Schnappschalter ausgebildet ist mit einem Schaltarm (15), wobei an einem Kontakt-Ende (22) des Schaltarms (15) ein Leistungsschaltkontakt (23) angeordnet ist und am anderen Schaltarm-Ende (17) ein Auslöser (37) anliegt zum Auslösen eines Schaltvorgangs,
- eine Auslösevorrichtung (35) für den Leistungsschalter (14) aufweist, wobei die Auslösevorrichtung (35) einen Auslöser (37) mit einem Bimetall aufweist und eine Heizvorrichtung (43) für den Auslöser (37), wobei der Auslöser (37) mit einem freien Auslöser-Ende (38) an dem Schaltarm-Ende (17) des Schaltarms (15) des Leistungsschalters (14) anliegt, wobei die Heizvorrichtung (43) zumindest teilweise entlang des Auslösers (37) und mit geringem Abstand dazu verläuft, insbesondere weniger als 2 mm im Zustand des Auslösers (37) bei Raumtemperatur, wobei die Heizvorrichtung (43) einen flächigen Träger (44) aufweist mit einer elektrisch isolierenden Oberseite, auf der ein Heizleiter (50) angeordnet ist,
wobei
- das Leistungssteuergerät (11) ein längliches Kompensationsbimetall (58) aufweist, das ein frei bewegbares Kompensations-Ende aufweist, das gegen die Auslösevorrichtung (35) angedrückt ist, wobei
∘ das Kompensationsbimetall (58) und die Auslösevorrichtung (35) relativ zueinander federbelastet aneinander anliegen,
∘ das Kompensationsbimetall (58) derart ausgebildet ist, dass eine Bewegungsrichtung des freien Kompensations-Endes in einem Winkel zwischen 0° und 45° zur Bewegungsrichtung desjenigen Bereichs (41) der Auslösevorrichtung (35) ist, an dem das Kompensations-Ende angedrückt ist,
∘ das Kompensationsbimetall (58) mit einem anderen Befestigungs-Ende am Leistungssteuergerät (11) befestigt ist,
**dadurch gekennzeichnet, dass**:
- die elektrische Heizeinrichtung eine Strahlungsheizeinrichtung (62) ist und die Anordnung ein Kochfeld (60) mit Kochfeldplatte (61) und der Strahlungsheizeinrichtung (62) ist,
- eine dauerhafte mittlere Flächenleistung der Strahlungsheizeinrichtung (62) bei niedriger oder maximal niedriger Einstellung des Leistungssteuergeräts (11) kleiner als 0,5 W/cm² ist.

2. Anordnung nach Anspruch 1, **dadurch gekennzeichnet, dass** das Kompensationsbimetall (58) derart ausgebildet ist, dass sich das Kompensations-Ende bei steigender Temperatur von der Auslösevorrichtung (35) weg bewegt.

3. Anordnung nach Anspruch 1 oder 2, **dadurch gekennzeichnet, dass** das Kompensationsbimetall (58) eine spezifische thermische Krümmung zwischen 0,00003/K und 0,00006/K, insbesondere von 0,000043/K, aufweist.

4. Anordnung nach einem der vorhergehenden Ansprüche, **dadurch gekennzeichnet, dass** ein Kompensationsabstand als ein Abstand zwischen dem Kompensationsbimetall (58) und einem Anschlag (30) des Kompensationsbimetalls (58) in einem Bereich zwischen 0 mm und 1,0 mm vorgesehen ist, vorzugsweise zwischen 0 mm und 0,8 mm.

5. Anordnung nach Anspruch 4, **dadurch gekennzeichnet, dass** das Kompensationsbimetall (58) mit dem Befestigungs-Ende am Leistungssteuergerät (11) befestigt ist, insbesondere an einer Schaltbrücke (30) befestigt ist, die fest an einem Gehäuse des Leistungssteuergeräts (11) befestigt ist, wobei die Schaltbrücke (30) den Anschlag des Kompensationsbimetalls (58) bildet.

6. Anordnung nach einem der vorhergehenden Ansprüche, **dadurch gekennzeichnet, dass** der Auslöser (37) aus einem Bimetall besteht bzw. ein Bimetall ist und an der Auslösevorrichtung (35) mit einem dem Auslöser-Ende (38) gegenüberliegenden anderen Ende an der Auslösevorrichtung (35) befestigt ist.

7. Anordnung nach einem der vorhergehenden Ansprüche, **dadurch gekennzeichnet, dass** die Auslösevorrichtung (35) federnd gelagert ist, während das Kompensationsbimetall (58) mit dem Befestigung-Ende derart starr am Leistungssteuergerät (11) befestigt ist, so dass die Auslösevorrichtung (35) federbelastet gegen das Kompensationsbimetall (58) anliegt.

8. Anordnung nach einem der vorhergehenden Ansprüche, **dadurch gekennzeichnet, dass** an dem freien Kompensations-Ende des Kompensationsbimetalls (58) ein verstellbarer Anschlag zum Anliegen an dem Auslöser (37) vorgesehen ist, insbesondere eine Schraube (59) mit Längsrichtung vom Kompensationsbimetall (58) hin zu der Anlage am Auslöser (37).

9. Anordnung nach einem der vorhergehenden Ansprüche, **dadurch gekennzeichnet, dass** das Leistungssteuergerät (11) dazu ausgebildet ist, häufiger als einmal in der Minute den Leistungsschalter (14) zu schließen und zu öffnen bei einer gesteuerten dauerhaften mittleren Leistung von weniger als 20% der maximalen dauerhaften Leistung, insbesondere weniger als 10% der maximalen dauerhaften Leistung, vorzugsweise weniger als 5% der maximalen dauerhaften Leistung.

10. Anordnung nach einem der vorhergehenden Ansprüche, **dadurch gekennzeichnet, dass** eine Toleranz auf der niedrigsten Einstellposition des Leistungssteuergeräts (11) in einem Toleranzbereich von +/- 1,5% des Nennwertes liegt.

11. Anordnung nach einem der vorhergehenden Ansprüche, **dadurch gekennzeichnet, dass** eine Heizleistung der Heizvorrichtung (43) zwischen 4 W und 40 W liegt bei Raumtemperatur, vorzugsweise zwischen 10 W und 25 W.

12. Anordnung nach einem der vorhergehenden Ansprüche, **dadurch gekennzeichnet, dass** der Träger (44) eine Dicke von weniger als 1 mm aufweist, vorzugsweise eine Dicke zwischen 0,1 mm und 0,75 mm aufweist.

13. Anordnung nach einem der vorhergehenden Ansprüche, **dadurch gekennzeichnet, dass** das Leistungssteuergerät (11) ein Gehäuse (12) für den Leistungsschalter (14) und die Auslösevorrichtung (35) aufweist, wobei das Gehäuse aus Kunststoff besteht, vorzugsweise aus thermoplastischem Kunststoff wie beispielsweise aus Polyphenylensulfid, wobei insbesondere das Gehäuse einen Geräteboden (13) aufweist, auf dem der Leistungsschalter (14) und die Auslösevorrichtung (35) befestigt sind, wobei vorzugsweise der Geräteboden (13) aus demselben Material besteht wie das Gehäuse (12).

14. Anordnung nach einem der vorhergehenden Ansprüche, **dadurch gekennzeichnet, dass** die dauerhafte mittlere Flächenleistung der Strahlungsheizeinrichtung (62) bei niedriger oder maximal niedriger Einstellung des Leistungssteuergeräts (11) kleiner als 0,25 W/cm² ist, vorzugsweise kleiner als 0,2 W/cm² ist.

## Claims

1. Arrangement of a power control device (11) with an electric heating device (62), wherein the power control device (11):
- is designed to control the power of the electric heating device (62) and is permanently assigned to the electric heating device (62) and electrically connected to it,
- is designed as a structural unit,
- has a power switch (14) that is designed as a snap switch with a switching arm (15), wherein a power switch contact (23) is arranged at one contact end (22) of the switching arm (15) and a trigger (37) is located at the other switching arm end (17) for triggering a switching operation,
- has a release device (35) for the power switch (14), wherein the release device (35) has a trigger (37) with a bimetal and a heating device (43) for the trigger (37), wherein the trigger (37) abuts against the switching arm end (17) of the switching arm (15) of the power switch (14) with a free trigger end (38), wherein the heating device (43) runs at least partially along the trigger (37) and at a small distance therefrom, in particular less than 2 mm in the state of the trigger (37) at room temperature, wherein the heating device (43) has a flat carrier (44) with an electrically insulating upper side on which a heating conductor (50) is arranged,
wherein
- the power control device (11) has an elongated compensation bimetal (58) with a freely movable compensation end that is pressed against the release device (35), wherein
∘ the compensation bimetal (58) and the release device (35) are in spring-loaded contact with each other,
o the compensation bimetal (58) is designed such that the direction of movement of the free compensation end is at an angle between 0° and 45° to the direction of movement of that region (41) of the release device (35) against which the compensation end is pressed,
o the compensation bimetal (58) is attached to the power control device (11) with another fastening end,
**characterized in that**:
- the electric heating device is a radiant heating device (62) and the arrangement is a hob (60) with a hob plate (61) and the radiant heating device (62),
- a continuous average power output of the radiant heating device (62) at a low or maximum low setting of the power control device (11) is less than 0.5 W/cm².

2. Arrangement according to claim 1, **characterized in that** the compensation bimetal (58) is designed in such a way that the compensation end moves away from the release device (35) as the temperature rises.

3. Arrangement according to claim 1 or 2, **characterized in that** the compensation bimetal (58) has a specific thermal curvature between 0.00003/K and 0.00006/K, in particular of 0.000043/K.

4. Arrangement according to one of the preceding claims, **characterized in that** a compensation distance is provided as a distance between the compensation bimetal (58) and a stop (30) of the compensation bimetal (58) in a range between 0 mm and 1.0 mm, preferably between 0 mm and 0.8 mm.

5. Arrangement according to claim 4, **characterized in that** the compensation bimetal (58) is fastened with the fastening end to the power control device (11), in particular to a switching bridge (30) which is firmly attached to a housing of the power control device (11), wherein the switching bridge (30) forms the stop for the compensation bimetal (58).

6. Arrangement according to one of the preceding claims, **characterized in that** the trigger (37) consists of a bimetal or is a bimetal and is attached to the release device (35) with one end opposite the trigger end (38) at the release device (35).

7. Arrangement according to one of the preceding claims, **characterized in that** the release device (35) is spring-mounted, whereas the compensation bimetal (58) is rigidly attached to the power control device (11) with the fastening end in such a way that the release device (35) rests against the compensation bimetal (58) under spring pressure.

8. Arrangement according to one of the preceding claims, **characterized in that** an adjustable stop is provided at the free compensation end of the compensation bimetal (58) for bearing against the trigger (37), in particular a screw (59) extending in the longitudinal direction from the compensation bimetal (58) to the bearing surface on the trigger (37).

9. Arrangement according to one of the preceding claims, **characterized in that** the power control device (11) is designed to close and open the power switch (14) more than once per minute at a controlled continuous average power of less than 20% of the maximum continuous power, in particular less than 10% of the maximum continuous power, preferably less than 5% of the maximum continuous power.

10. Arrangement according to one of the preceding claims, **characterized in that** a tolerance on the lowest setting position of the power control device (11) is within a tolerance range of +/-1.5% of the nominal value.

11. Arrangement according to one of the preceding claims, **characterized in that** a heating power of the heating device (43) is between 4 W and 40 W at room temperature, preferably between 10 W and 25 W.

12. Arrangement according to one of the preceding claims, **characterized in that** the carrier (44) has a thickness of less than 1 mm, preferably a thickness between 0.1 mm and 0.75 mm.

13. Arrangement according to one of the preceding claims, **characterized in that** the power control device (11) has a housing (12) for the power switch (14) and the release device (35), wherein the housing is made of plastic, preferably thermoplastic such as polyphenylene sulfide, wherein, in particular, the housing has a device base (13) on which the power switch (14) and the release device (35) are mounted, wherein, preferably, the device base (13) is made of the same material as the housing (12).

14. Arrangement according to one of the preceding claims, **characterized in that** the continuous average power output of the radiant heating device (62) is less than 0.25 W/cm² when the power control device (11) is set to a low or maximum low setting, preferably less than 0.2 W/cm².

## Revendications

1. Dispositif de commande de puissance (11) avec un dispositif de chauffage électrique (62), le dispositif de commande de puissance (11) :
- est conçu pour commander une puissance du dispositif de chauffage électrique (62) et est associé de manière fixe au dispositif de chauffage électrique (62) et est relié électriquement à celui-ci,
- est conçu comme une unité de construction,
- comporte un interrupteur de puissance (14) qui est conçu comme un interrupteur à enclenchement avec un bras de commutation (15), un contact de commutation de puissance (23) étant disposé à une extrémité de contact (22) du bras de commutation (15) et un déclencheur (37) étant disposé à l'autre extrémité (17) du bras de commutation (15) pour déclencher une opération de commutation,
- un dispositif de déclenchement (35) pour l'interrupteur de puissance (14), le dispositif de déclenchement (35) comportant un déclencheur (37) avec un bilame et un dispositif de chauffage (43) pour le déclencheur (37), le déclencheur (37) s'appuyant avec une extrémité de déclencheur libre (38) contre l'extrémité (17) du bras de commutation (15) de l'interrupteur de puissance (14), le dispositif de chauffage (43) s'étendant au moins en partie le long du déclencheur (37) et à une faible distance de celui-ci, en particulier à moins de 2 mm dans l'état du déclencheur (37) à température ambiante, le dispositif de chauffage (43) comportant un support plat (44) avec une face supérieure électriquement isolante sur laquelle est disposé un conducteur chauffant (50),
dans lequel
- le dispositif de commande de puissance (11) comporte un bilame de compensation (58) allongé qui présente une extrémité de compensation librement mobile qui est pressée contre le dispositif de déclenchement (35),
∘ le bilame de compensation (58) et le dispositif de déclenchement (35) sont en contact l'un avec l'autre sous l'effet d'une force élastique,
∘ le bilame de compensation (58) est conçu de telle sorte que la direction de déplacement de l'extrémité de compensation libre forme un angle compris entre 0° et 45° par rapport à la direction de déplacement de la zone (41) du dispositif de déclenchement (35) contre laquelle l'extrémité de compensation est pressée,
∘ le bilame de compensation (58) est fixé à l'appareil de commande de puissance (11) par une autre extrémité de fixation,
**caractérisé en ce que** :
- le dispositif de chauffage électrique est un dispositif de chauffage par rayonnement (62) et l'agencement est une table de cuisson (60) avec une plaque de cuisson (61) et le dispositif de chauffage par rayonnement (62),
- une puissance moyenne permanente du dispositif de chauffage par rayonnement (62) est inférieure à 0,5 W/cm² lorsque le dispositif de commande de puissance (11) est réglé sur une valeur faible ou maximale.

2. Dispositif selon la revendication 1, **caractérisé en ce que** le bilame de compensation (58) est conçu de telle sorte que l'extrémité de compensation s'éloigne du dispositif de déclenchement (35) lorsque la température augmente.

3. Dispositif selon la revendication 1 ou 2, **caractérisé en ce que** le bilame de compensation (58) présente une courbure thermique spécifique comprise entre 0,00003/K et 0,00006/K, en particulier de 0,000043/K.

4. Dispositif selon l'une des revendications précédentes, **caractérisé en ce qu'**une distance de compensation est prévue comme distance entre le bilame de compensation (58) et une butée (30) du bilame de compensation (58) dans une plage comprise entre 0 mm et 1,0 mm, de préférence entre 0 mm et 0,8 mm.

5. Dispositif selon la revendication 4, **caractérisé en ce que** la bilame de compensation (58) est fixée par son extrémité de fixation au dispositif de commande de puissance (11), en particulier à un pont de commutation (30) qui est fixé de manière rigide à un boîtier du dispositif de commande de puissance (11), le pont de commutation (30) formant la butée du bilame de compensation (58).

6. Dispositif selon l'une des revendications précédentes, **caractérisé en ce que** le déclencheur (37) est constitué d'un bilame ou est un bilame et est fixé au dispositif de déclenchement (35) par une autre extrémité opposée à l'extrémité du déclencheur (38) au dispositif de déclenchement (35).

7. Dispositif selon l'une des revendications précédentes, **caractérisé en ce que** le dispositif de déclenchement (35) est monté de manière élastique, tandis que le bilame de compensation (58) est fixé de manière rigide à l'appareil de commande de puissance (11) par son extrémité de fixation, de telle sorte que le dispositif de déclenchement (35) repose contre le bilame de compensation (58) sous l'effet d'un ressort.

8. Dispositif selon l'une des revendications précédentes, **caractérisé en ce qu'**une butée réglable est prévue à l'extrémité libre de compensation de la bilame de compensation (58) pour s'appuyer contre le déclencheur (37), en particulier une vis (59) s'étendant dans le sens longitudinal de la bilame de compensation (58) vers le contact avec le déclencheur (37).

9. Dispositif selon l'une des revendications précédentes, **caractérisé en ce que** le dispositif de commande de puissance (11) est conçu pour fermer et ouvrir l'interrupteur de puissance (14) plus d'une fois par minute à une puissance moyenne contrôlée en continu inférieure à 20 % de la puissance maximale en continu, en particulier inférieure à 10 % de la puissance maximale continue, de préférence inférieure à 5 % de la puissance maximale continue.

10. Dispositif selon l'une des revendications précédentes, **caractérisé en ce qu'**une tolérance sur la position de réglage la plus basse du dispositif de commande de puissance (11) se situe dans une plage de tolérance de +/- 1,5 % de la valeur nominale.

11. Dispositif selon l'une des revendications précédentes, **caractérisé en ce que** la puissance de chauffage du dispositif de chauffage (43) est comprise entre 4 W et 40 W à température ambiante, de préférence entre 10 W et 25 W.

12. Dispositif selon l'une des revendications précédentes, **caractérisé en ce que** le support (44) présente une épaisseur inférieure à 1 mm, de préférence une épaisseur comprise entre 0,1 mm et 0,75 mm.

13. Dispositif selon l'une des revendications précédentes, **caractérisé en ce que** le dispositif de commande de puissance (11) comporte un boîtier (12) pour l'interrupteur de puissance (14) et le dispositif de déclenchement (35), le boîtier étant en matière plastique, de préférence en matière thermoplastique telle que par exemple le sulfure de polyphénylène, le boîtier comportant en particulier un fond d'appareil (13) sur lequel sont fixés l'interrupteur de puissance (14) et le dispositif de déclenchement (35), le fond d'appareil (13) étant de préférence constitué du même matériau que le boîtier (12).

14. Dispositif selon l'une des revendications précédentes, **caractérisé en ce que** la puissance moyenne permanente du dispositif de chauffage par rayonnement (62) est inférieure à 0,25 W/cm², de préférence inférieure à 0,2 W/cm², lorsque le commande de puissance (11) est réglé sur une valeur faible ou maximale.
